# EUROPÄISCHE PATENTSCHRIFT

(11) **EP 0 846 833 B1**
(45) Veröffentlichungstag und Bekanntmachung des Hinweises auf die Patenterteilung: **28.05.2003**
(21) Anmeldenummer: 97121205.5
(22) Anmeldetag: 03.12.1997
(51) Int. Cl.: E06B 9/58, E06B 9/15

(54) **Gliedertor**
Articulated door
Porte articulée

(30) Priorität: 09.12.1996 DE 19651068
(43) Veröffentlichungstag der Anmeldung: 10.06.1998
(73) Patentinhaber: Roma Rolladensysteme GmbH, 89331 Burgau (DE)
(72) Erfinder: Baumann, Werner, 86165 Augsburg (DE); Pfaudler, Volker, 89349 Burtenbach (DE)
(74) Vertreter: Munk, Ludwig, Dipl.-Ing.

(56) Entgegenhaltungen:
- DE-U- 8 801 731
- DE-U- 9 403 967
- DE-U- 9 413 785
- FR-A- 2 683 584
- US-A- 5 253 694

## Beschreibung

Die Erfindung betrifft ein Gliedertor gemäß Oberbegriff des Anspruchs 1.

Ein Tor dieser Art ist aus der DE 94 19 719 U1 bekannt. Bei dieser bekannten Anordnung sind zur Bildung der Führungselemente im Bereich der Gelenkachsen der gelenkig miteinander verbundenen Lamellen angeordnete Rollen vorgesehen. Diese Rollen erfordern einen hohen Wartungsaufwand und sind ohne diesen Aufwand sehr störanfällig. Ein weiterer Nachteil ist darin zu sehen, daß zur Erzielung einer ausreichenden Rundlaufgenauigkeit auch ein hoher Herstellungsaufwand erforderlich ist. Zudem verursachen die Rollen im Betrieb eine vergleichsweise große Geräuschentwicklung. Außerdem ist zu befürchten, daß sich infolge eines Schmutzaufbaus auf den Rollen Durchmesserveränderungen ergeben können, was ebenfalls zu Störungen führen kann. Hinzu kommt, daß die Rollen keine zuverlässige stirnseitige Führung bieten.

Die DE 295 16 987 U1 zeigt ebenfalls ein Tor eingangs erwähnter Art. Bei dieser bekannten Anordnung sind im Umlenkbereich Gleitflächen in Form von die inneren Flansche der horizontalen und vertikalen Führungsschienen verbindenden Bögen vorgesehen und die Lamellen sind mit auf diesen Gleitflächen gleitenden Gleitauflagen in Form von im Bereich der Lamellengelenke angeordneten Plättchen versehen. Es ergibt sich daher nur eine lokale Auflage. Die Erfahrung hat gezeigt, daß Anordnungen dieser Art sehr verschleißanfällig sind.

Die US-A 5 253 694 zeigt ein Rolltor mit auf die Enden von einen gekrümmten Querschnitt aufweisenden Lamellen aufgesteckten Gleitschuhen. Diese besitzen jedoch ein ebenes Gleitstück, das zwei seitliche Flansche überbrückt, so daß sich rippenförmige Kanäle ergeben, in welche Führungsstege eingreifen. Eine bogenförmige Umlenkung ist nicht vorgesehen.

Aus der DE 88 01 731.1 ergibt sich ein Rollladen, dessen gelenkig miteinander verbundene Rollladenstäbe mit an ihren Enden angebrachten, gegenüber ihrer Dicke verdickten Abschlussteilen versehen sind, an denen Rollen gelagert sind, mit denen die Rollladenstäbe an der der Gebäudeinnenseite zugewandten, inneren Führungsfläche seitlicher Führungsschienen laufen und die verhindern, dass die Rollladenstäbe mit ihrer in der Schließstellung der Gebäudeinnenseite zugewandten Innenseite in Berührung mit den Führungsflächen kommen. Die genannte Innenseite der Rollladenstäbe besitzt zwar eine bogenförmige gekrümmte Oberflächenkontur. Diese folgt jedoch der Krümmung der Rollladenstäbe und steht nicht in Beziehung zur Krümmung der Führungsflächen im Umlenkabschnitt.

Hiervon ausgehend ist es daher die Aufgabe der vorliegenden Erfindung, eine Anordnung eingangs erwähnter Art zu schaffen, die geräusch- und wartungsarm ist und dennoch einen einfachen und robusten Aufbau aufweist.

Diese Aufgabe wird durch ein Gliedertor mit den Merkmalen gemäß Anspruchs 1 gelöst.

Mit diesen Maßnahmen werden die Nachteile der bekannten Anordnungen beseitigt. Die Gleitschuhe stellen stationäre Teile dar, die nicht nur einfach und dennoch exakt herstellbar sind, sondern im Betrieb auch einer permanenten Selbstreinigung unterliegen. Im Umlenkbereich ergibt. sich in vorteilhafter Weise in Folge der erfindungsgemäßen Innenkontur der Gleitschuhe eine flächenhafte Abstützung und damit eine ruhige Lage, was sich vorteilhaft auf die Kurvengängigkeit und die Geräuschvermeidung auswirkt.

Die die innere Begrenzung des bogenförmigen Abschnitts der Führungskanäle bildende Rollenbahn ergibt im Umlenkbereich eine rollende Bewegung und damit einen besonders geringen Bewegungswiderstand. Es wird daher eine besonders gute Kurvengängigkeit des Panzers gewährleistet. Da die Krümmung der den Rollen zugeordneten Auflagefläche der Gleitschuhe der Krümmung der die Rollen tangierenden Hüllfläche entspricht, ergibt sich eine zuverlässige Anlage der Gleitschuhe an den Rollen und damit eine exakte bogenförmige Bewegung. Eine unerwünschte Verlagerung der Lamellen quer zur bogenförmigen Bewegung und damit eine Klemmgefahr sind nicht zu befürchten. Die Rollenbahn ergibt trotz rollender Bewegung auch eine besonders kompakte Bauweise.

Gemäß einer zweckmäßigen Fortbildung der übergeordneten Maßnahmen kann der über die Außenseite des Panzers vorstehende Bereich der Gleitschuhe wenigstens eine nach außen konvexe Nocke, vorzugsweise zwei durch eine gerade Fläche miteinander verbundene Nocken, aufweisen. Diese Maßnahme gewährleistet eine zuverlässige Führung und erhöhte Laufruhe auch dann, wenn der Panzer durch an seinem unteren Ende angreifende Huborgane angehoben wird.

Zweckmäßig kann die lamellenferne Stirnseite der Gleitschuhe abgerundet, vorzugsweise ballig ausgebildet sein, was sich ebenfalls vorteilhaft auf die Vermeidung von Bewegungswiderstand und Erzielung einer großen Laufruhe auswirkt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung entnehmbar.

In der nachstehend beschriebenen Zeichnung zeigen:
- Figur 1: eine schematische Darstellung eines mit einem erfindungsgemäßen Gliedertor versehenen Gebäudes,
- Figur 2: eine vergrößerte Darstellung des Umlenkbereichs des Panzers,
- Figur 3: eine Variante zu Figur 2 und
- Figur 4: einen Querschnitt durch einen Führungskanal mit zugeordnetem, seitlichem Panzerbereich.

Das der Figur 1 zugrundeliegende Gebäude 1, bei dem es sich um eine Halle oder eine Garage etc. handeln kann, ist mit einer Einfahröffnung 2 versehen, die durch ein Gliedertor 3 verschließbar ist. Dieses besitzt einen aus gelenkig miteinander verbundenen Lamellen 4 bestehenden Panzer 5, der von einer vertikalen, in Figur 1 angedeuteten Schließstellung in eine horizontale, an der Decke des Gebäudes 1 entlanglaufende Offenstellung verbringbar ist, in welcher die Einfahröffnung 2 freigegeben ist. Hierzu kann der Panzer durch nicht dargestellte Betätigungseinrichtungen geschoben oder gezogen werden.

Die seitlichen Enden der Lamellen 4 greifen in mit ihren Öffnungen einander zugewandte, seitliche Führungskanäle 6 ein. Diese besitzen jeweils einen im Bereich einer Seitenflanke der Einfahröffnung 2 angeordneten, vertikalen Abschnitt, einen unterhalb der Decke des Gebäudes 1 angeordneten, horizontalen Abschnitt und einen gebogenen Abschnitt, der im Eckbereich zwischen dem vertikalen und horizontalen Abschnitt angeordnet ist und diese Abschnitte miteinander verbindet. Die seitlichen Führungskanäle, werden, wie die Figuren 2 bis 4 anschaulich zeigen, durch einen galgenförmigen Verlauf aufweisende U-Profile gebildet, die mit nach innen weisenden Öffnungen angeordnet sind. Die U-Profile besitzen jeweils zwei parallele Flansche 7, die durch einen quer hierzu angeordneten Steg 8 miteinander verbunden sind.

Der äußere, d.h. der zur Gebäudeaußenseite weisende Flansch 7 und der Steg 8 gehen über die ganze Länge des betreffenden Führungskanals d.h. über alle drei Abschnitte, durch. Im Bereich des gebogenen Abschnitts ist der radial innere, d.h. der zur Gebäudeinnenseite hinweisende Flansch 7 auf einem Winkel von 90° entfernt. Zur Bildung der radial inneren Führungskanal-begrenzung ist jeweils eine aus vier Rollen 9 bestehende Rollenbahn vorgesehen. Der Steg 8 ist im flanschlosen Bereich mit einer nach innen vorstehenden, ringsegmentförmigen Verbreiterung 10 versehen, auf der die Rollen 9 gelagert sind. Zur Erzielung einer ausreichenden Stabilität kann die ringsegmentförmige Verbreiterung 10 gegenüber der sonstigen Dicke des Stegs 8 verdickt sein. Die Achsen der Rollen 9 sind in gleichmäßiger Verteilung auf einem 90°-Segment eines Teilkreises mit dem Radius r angeordnet. Die Rollen 9 werden dementsprechend von einer die Enden der inneren Flansche 7 des vertikalen und horizontalen Abschnitts des Führungskanals 6 verbindenden, kreissegmentförmigen Hüllkurve tangiert, sodaß sich eine dem Panzer 5 zugeordnete, kreissegmentförmige Lauffläche ergibt. Der Radius R der Hüllkurve und damit der Lauffläche ist um den halben Rollendurchmesser größer als der Radius r des Teilkreises, auf dem die Rollen 9 angeordnet sind. Der Durchmesser der Rollen 9 ist kleiner als ein Drittel des Radiuses r und größer als ein Viertel des Radiuses R.

Die Lamellen 4 sind, wie die Figuren 2 bis 4 weiter zeigen, zumindest teilweise mit an ihren Enden angeordneten, in die seitlichen Führungskanäle 6 eingreifenden Gleitschuhen 11 versehen. Diese sind als zweckmäßig gespritzte Kunststoffteile ausgebildet, die, wie in Figur 4 angedeutet ist, mit einem seitlichen Zapfen 12 in die zugeordnete, einen entsprechenden Hohlquerschnitt aufweisende Lamelle 4 eingesteckt sind. Zur Erzielung eines sicheren Halts können die Zapfen 12 mit einer Lamellenwand vernietet sein. Die Gleitschuhe 11 sind, wie Figur 4 weiter zeigt, gegenüber den Lamellen 4 verdickt, so daß sie die Lamellen 4 auf Abstand zu den durch die Flansche 7 bzw. die Flansche 7 und die oben erwähnte Rollenbahn gebildeten, inneren und äußeren Begrenzungen der Führungskanäle 6 halten. Die lamellenferne Stirnseite der Gleitschuhe 11 kann eine abgerundete oder ballige Kontur 13 aufweisen.

Der nach innen vorstehende Bereich der Gleitschuhe 11 besitzt, wie am besten aus Figuren 2 und 3 erkennbar ist, eine bogensegmentförmig gekrümmte Oberflächenkontur 14, deren Radius dem Radius R der die Rollen 9 tangierenden Hüllfläche und damit der Lauffläche der durch die Rollen 9 gebildeten Rollenbahn entspricht. Hierdurch ist sichergestellt, daß die Gleitstücke beim Durchlaufen des durch den gebogenen Abschnitt der Führungskanäle 6 gebildeten Umlenkbereichs flächenhaft auf der jeweils zugeordneten Rollenbahn aufliegen und eine exakte kreisförmige Bewegung ausführen.

Bei der Anordnung gemäß Figur 2 ist jede Lamelle 4 mit seitlichen Gleitschuhen 11 versehen. Die einander zugewandten Randkonturen einander benachbarter Gleitschuhe 11 sind dabei pfannengelenkförmig ausgebildet. Hierzu ist jeder Gleitschuh einerseits mit einer konkaven Pfanne 15 und andererseits mit einem konvexen Kopf 16 versehen. Der unter Einhaltung eines gewissen Abstands in die jeweils zugeordnete Pfanne 15 eingreifende Kopf 16 übergreift einen Randbereich der Stirnseite der benachbarten Lamelle 4. Hierdurch ergibt sich eine gegenseitige Fixierung der Lamellen 4 gegen seitliches Verschieben. Die Gleitschuhe 11 fungieren dementsprechend gleichzeitig als Fixierstücke.

Bei der Anordnung gemäß Figur 3, deren grundsätzlicher Aufbau der Anordnung gemäß Figur 2 entspricht, ist nur jede zweite Lamelle 4 mit einem Gleitschuh 11 versehen, dessen radial innere Oberfläche, wie oben erwähnt, eine Krümmung mit dem Radius R aufweist. Die bei der Ausführung gemäß Figur 3 vorgesehenen Gleitschuhe 11 besitzen an beiden Enden einen die Stirnseite der jeweils benachbarten Lamelle übergreifenden Kopf 17. Die mit Radius R gebogene Innenseite 14 geht an ihren Enden in die Köpfe 17 über. Die Köpfe 17 bewirken auch hier eine Fixierung der einander benachbarten Lamellen gegen seitliches Verschieben.

Die Gleitstücke 11 sind, wie die Figuren 2 bis 4 weiter zeigen, gegenüber den Lamellen 4 auch nach außen, d.h. auf der von der gebogenen Innenseite 14 abgewandten Seite, verdickt. Vielfach genügt es, wenn die Gleitstücke 11 eine nach außen vorspringende Nocke aufweisen. In den dargestellten Beispielen sind, wie die Figuren 2 und 3 zeigen, jeweils eine hintere und eine vordere, nach außen vorspringende Nocke 18 vorgesehen, die durch eine gerade Fläche 19 miteinander verbunden sind. Hiermit werden die Gleitstücke 11 an der hier durch einen durchgehenden Flansch 7 gebildeten, äußeren Begrenzung des zugeordneten Führungskanals 6 geführt.

Der Übergansbereich zwischen der kreissegmentförmig gewölbten Innenseite und den Köpfen 16 bzw. 17 der Gleitstücke 11 bildet jeweils eine nach innen vorspringende Nocke, mit welcher die Gleitstücke 11 außerhalb der Rollenbahn auf dem inneren Flansch 7 des vertikalen bzw. horizontalen Abschnitts des zugeordneten Führungskanals 6 laufen können. Um den Gleitwiderstand besonders gering zu halten, können die Flansche 7 mit einer Gleitauflage 20 versehen sein, wie in Figur 4 für den unteren Flansch angedeutet ist.

## Patentansprüche

1. Gliedertor, zum Verschließen einer Einfahröffnung (2) eines Gebäudes, mit einem aus einer vertikalen Schließstellung in eine horizontale Offenstellung umlenkbaren Panzer (5), der aus gelenkig miteinander verbundenen Lamellen (4) mit endseitigen Führungselementen besteht, die in Führungskanäle (6) eingreifen, die den Panzer (5) beidseitig flankieren, wobei die Führungskanäle (6) jeweils einen Vertikalabschnitt und einen Horizontalabschnitt aufweisen, die durch einen gebogenen Umlenkabschnitt miteinander verbunden sind, dessen Krümmungsinnenseite als kreisförmig verlaufende Führung für die Führungselemente ausgebildet ist, **dadurch gekennzeichnet, dass** die Führungselemente als gegenüber dem Panzer (5) verdickte Gleitschuhe (11) ausgebildet sind, deren über die in der Schließstellung der Gebäudeinnenseite zugewandte Innenseite des Panzers (5) vorstehender Bereich eine bogensegmentförmig gekrümmte Oberflächenkontur (14) aufweist, deren Krümmungsradius mit dem Radius (5) der durch die radial innere, als Rollenbahn ausgestaltete Begrenzung des gebogenen Abschnitts der Führungskanäle (6) gebildeten Lauffläche übereinstimmt.

2. Gliedertor nach Anspruch 1, **dadurch gekennzeichnet, dass** die Rollen (9) der die radial innere Begrenzung des bogenförmigen Abschnitts der Führungskanäle (6) bildenden Rollenbahn auf einem 90°-Segment eines Teilkreises angeordnet sind, wobei vorzugsweise der Durchmesser der Rollen (9) größer als ein Viertel des Radiuses (R) der sie tangierenden Lauffläche ist.

3. Gliedertor nach Anspruch 2, **dadurch gekennzeichnet, dass** die Führungskanäle (6) jeweils eine der Gebäudeaußenseite zugewandte äußere Begrenzung und eine gegenüberliegende, innere Begrenzung aufweisen, die von einem Steg (8) abstehen, der im Bereich des gebogenen Abschnitts der Führungskanäle (6) eine ringsegmentförmige Verbreiterung (10) aufweist, auf der die Rollen (9) der Rollenbahn gelagert sind, dass die äußere Begrenzung als über alle Abschnitte durchgehender Flansch (7) ausgebildet ist und die innere Begrenzung im Bereich des gebogenen Abschnitts flanschlos ist.

4. Gliedertor nach einem der vorhergehenden Ansprüche, **dadurch gekennzeichnet, dass** die Gleitschuhe (11) als Fixierstücke ausgebildet sind, durch die die gelenkig miteinander verbundenen Lamellen (4) gegenseitig gegen seitliches Verschieben blockierbar sind.

5. Gliedertor nach einem der vorhergehenden Ansprüche, **dadurch gekennzeichnet, dass** die Gleitschuhe (11) als Kunststoffteile ausgebildet sind, die mit seitlichen Zapfen (12) in die einen Hohlquerschnitt aufweisenden Lamellen (4) einsteckbar sind.

6. Gliedertor nach einem der vorhergehenden Ansprüche, **dadurch gekennzeichnet, dass** jede Lamelle (4) an ihren Enden mit Gleitschuhen (11) versehen ist, wobei einander benachbarte Gleitschuhe (11) jeweils einander zugewandte, konkave Pfannen (15) und diesen zugeordnete, konvexe Köpfe (16) aufweisen, welche die jeweils benachbarte Lamelle (4) übergreifen.

7. Gliedertor nach einem der vorhergehenden Ansprüche 1 bis 5, **dadurch gekennzeichnet, dass** jede zweite Lamelle (4) an ihren Enden mit Gleitschuhen (11) versehen ist, deren in der Schließstellung der Gebäudeinnenseite zugewandte, bogenförmig gekrümmte Seite (14) an beiden Flanken in einen die jeweils benachbarte Lamelle (4) übergreifenden Kopf (17) übergehen.

8. Gliedertor nach einem der vorhergehenden Ansprüche, **dadurch gekennzeichnet, dass** der über die in der Schließstellung der Gebäudeaußenseite zugewandte Außenseite des Panzers (5) vorstehende Bereich der Gleitschuhe (11) wenigstens eine in Richtung des Überstands konvexe Nocke (18), vorzugsweise zwei durch eine gerade Fläche (19) miteinander verbundene Nocken (18) aufweist.

9. Gliedertor nach einem der vorhergehenden Ansprüche, **dadurch gekennzeichnet, dass** die lamellenferne Stirnseite der Gleitschuhe (11) ballig ist.

10. Gliedertor nach einem der vorhergehenden Ansprüche, **dadurch gekennzeichnet, dass** die Führungskanäle (6) zumindest im Bereich eines der Flansche (7), vorzugsweise im Bereich der durch die Rollenbahn miteinander verbundenen, der Gebäudeinnenseite zugewandten inneren Flansche (7) des vertikalen und horizontalen Abschnitts einen Gleitbelag (20) aufweisen.

## Claims

1. An articulated door for closing an entrance opening (2) of a building, comprising an armour (5) turnable from a vertical closing position to a horizontal open position, said armour consisting of lamellae (4) connected fllexibly with each other and having end-sided guiding elements engaging with guiding channels (6) flanking the armour (5) at both sides, said guiding channels (6) each comprising a vertical section and a horizontal section connected with each other by an arcuate turning portion, the inside curvature of which being formed as a circularly running guidance for said guiding elements,
**characterized in that** the guiding elements are formed as slide shoes (11) being thickened compared with the armour (5), the area of said slide shoes, projecting in the closing position from the inside of the armour (5) facing the inside of the building, comprises a surface contour (14) having a segment-shaped curvature, the radius of curvature corresponding to the radius (R) of the running surface formed by the radially inner limitation, being formed as a roller raceway, of the arcuate portion of the guiding channels (6).

2. An articulated door according to claim 1, **characterized in that** the rollers (9) of the roller raceway forming the radially inner limitation of the arcuate portion of the guiding channels (6) are arranged on a 90° segment of a pitch circle, the diamter of the rollers (9) being preferably bigger than one quarter of the radius (R) of the running surface being tangent to them.

3. An articulated door according to claim 2, **characterized in that** the guiding channels (6) each comprise an outer limitation facing the outer surface of the building, and an inner limitation being opposite to it projecting from a web (8) comprising in the area of the arcuate portion of the guiding channels (6) a ring segment shaped widening (10) bearing the rollers (9) of the roller raceway, that the outer limitation is formed as a flange (7) continuing through all portions and the inner limitation being without a flange in the area of the arcuate portion.

4. An articulated door according to anyone of the preceding claims, **characterized in that** the slide shoes (11) are formed as fixing elements by means of which the lamellae (4) being connected flexibly with each other are lockable against lateral displacement.

5. An articulated door according to anyone of the preceding claims, **characterized in that** the slide shoes (11) are formed as plastic elements being insertable with a lateral stud (12) into the lamella (4) having a hollow cross-section.

6. An articulated door according to anyone of the preceding claims, **characterized in that** each lamella (4) is provided at its ends with slide shoes (11), adjacent slide shoes (11) each comprising concave pans (15) and associated convex heads (16) facing each other, said heads each lapping over the adjacent lamella (4).

7. An articulated door according to anyone of the preceding claims 1 to 5, **characterized in that** every other lamella (4) being provided at its ends with slide shoes (11), the arcuate side (14) of which facing the inside of the building in the closing position turns at both flanks into a head (17) each lapping over the adjacent lamella (4).

8. An articulated door according to anyone of the preceding claims, **characterized in that** the area of the slide shoes (11) projecting in the closing position over the outside of the armour (5) facing the outside of the building comprises at least one cam (18) being convex in the direction of the projection, preferably two cams (18) being connected with each other by a straight surface (19).

9. An articulated door according to anyone of the preceding claims, **characterized in that** the front surface of the slide shoes (11) being distant from the the lamellae being crowned.

10. An articulated door according to anyone of the preceding claims, **characterized in that** the guiding channels (6) comprise at least in the area of one of the flanges (7), preferably in the area of the inner flanges (7), facing the inner side of the building and being connected with each other by the roller raceway of the vertical and horizontal portion a sliding coating (20).

## Revendications

1. Porte articulée destinée à fermer une ouverture d'entrée (2) d'un bâtiment, avec une cuirasse (5) qui peut être dirigée d'une position fermée verticale dans une position ouverte horizontale et qui se compose de lames (4) reliées entre elles de manière articulée et ayant des éléments de guidage disposés aux extrémités lesquels se prennent dans des canaux de guidage (6) qui flanquent la cuirasse (5) des deux côtés, les canaux de guidage (6) présentant respectivement un tronçon vertical et un tronçon horizontal qui sont reliés entre eux par un tronçon courbé de direction dont la face interne de courbure est réalisée en tant que guidage s'étendant de façon circulaire pour les éléments de guidage, **caractérisée par le fait que** les éléments de guidage sont réalisés comme patins de glissement (11) qui sont épaissis par rapport à la cuirasse (5) et dont la zone qui dépasse en épaisseur la face interne de la cuirasse (5) - ladite face interne montrant en position fermée vers la face interne du bâtiment - présente un contour de surface (14) courbé en forme de segment d'arc, dont le rayon de courbure concorde avec le rayon (R) de la surface de roulement formée par la limitation radialement intérieure du tronçon courbé des canaux de guidage (6), ladite limitation étant réalisée en tant que trajectoire formée par rouleaux.

2. Porte articulée selon la revendication 1, **caractérisée par le fait que** les rouleaux (9) de la trajectoire à rouleaux formant la limitation radialement intérieure du tronçon en arc des canaux de guidage (6) sont disposés sur un segment de 90° d'un cercle partiel, de préférence le diamètre des rouleaux (9) étant plus grand qu'un quart du rayon (R) de la surface de roulement qui les touche.

3. Porte articulée selon la revendication 2, **caractérisée par le fait que** les canaux de guidage (6) présentent respectivement une limitation extérieure montrant vers la face externe du bâtiment et une limitation intérieure opposée qui font saillie d'une entretoise (8) qui, dans la zone du tronçon courbé des canaux de guidage (6), présente un élargissement (10) en forme de segment annulaire sur lequel sont logés les rouleaux (9) de la trajectoire à rouleaux, que la limitation extérieure est réalisée comme bride (7) continue sur tous les tronçons et que la limitation intérieure est dépourvue de bride dans la zone du tronçon courbé.

4. Porte articulée selon l'une des revendications précédentes, **caractérisée par le fait que** les patins de glissement (11) sont réalisés en tant que pièces de fixation par lesquelles les lames (4) reliées entre elles de manière articulée peuvent être bloquées mutuellement contre un déplacement latéral.

5. Porte articulée selon l'une des revendications précédentes, **caractérisée par le fait que** les patins de glissement (11) sont réalisés en tant que pièces en matière plastique qui peuvent être introduites avec des tenons latéraux (12) dans les lames (4) présentant une section creuse.

6. Porte articulée selon l'une des revendications précédentes, **caractérisée par le fait que** chaque lame (4) est pourvue à ses extrémités de patins de glissement (11), des patins de glissement (11) voisins l'un de l'autre présentant respectivement des cavités concaves (15) et des têtes convexes (16) associées à celles-ci, lesdites cavités et têtes montrant respectivement l'une vers l'autre, lesdites têtes convexes s'étendant en épaisseur quelque peu sur la lame (4) respectivement voisine.

7. Porte articulée selon l'une des revendications précédentes 1 à 5, **caractérisée par le fait qu'**une lame (4) sur deux est pourvue à ses extrémités de patins de glissement (11) dont la face courbée en arc (14) montrant en position fermée vers la face interne du bâtiment entre, sur les deux flancs, en une tête (17) s'étendant en épaisseur quelque peu sur la lame (4) respectivement voisine.

8. Porte articulée selon l'une des revendications précédentes, **caractérisée par le fait que** la zone des patins de glissement (11) laquelle dépasse en épaisseur la face externe de la cuirasse (5) - ladite face externe montrant en position fermée vers la face externe du bâtiment - présente au moins un bossage (18) convexe dans la direction de la saillie, de préférence deux bossages (18) reliés entre eux par une surface droite (19).

9. Porte articulée selon l'une des revendications précédentes, **caractérisée par le fait que** le front des patins de glissement (11), qui est éloigné de la lame, est bombé.

10. Porte articulée selon l'une des revendications précédentes, **caractérisée par le fait que** les canaux de guidage (6) présentent un revêtement de glissement (20) au moins dans la zone de l'une des brides (7), de préférence dans la zone des brides intérieures (7) des tronçons vertical et horizontal, lesquelles sont reliées entre elles par la trajectoire à rouleaux et montrent vers la face interne du bâtiment.
